# EUROPÄISCHE PATENTSCHRIFT

(11) **EP 2 821 550 B1**
(45) Veröffentlichungstag und Bekanntmachung des Hinweises auf die Patenterteilung: **25.05.2016**
(21) Anmeldenummer: 14161302.6
(22) Anmeldetag: 24.03.2014
(51) Int. Cl.: E01C 9/00, E01C 11/22, E01C 13/04

(54) **Bodenplatte mit in Reihen und Spalten versetzt zueinander angeordneten Plattenteilen und Aufnahmekammern**
Floor panel with panel parts and receiving chambers in offset position in relation to each other and arranged in rows and columns
Dalle dotée de parties de plaques et chambres de réception décalées les unes par rapport aux autres et agencées en rangées et en colonnes

(30) Priorität: 27.03.2013 DE 102013103122; 24.01.2014 DE 102014000723
(43) Veröffentlichungstag der Anmeldung: 07.01.2015
(73) Patentinhaber: Stäbler, Karl, 73553 Alfdorf-Hüttenbühl (DE)
(72) Erfinder: Stäbler, Karl, 73553 Alfdorf-Hüttenbühl (DE)
(74) Vertreter: Jeck, Anton

(56) Entgegenhaltungen:
- DE-A1-102009 032 701

## Beschreibung

Die Erfindung betrifft eine Bodenplatte mit in Reihen und Spalten versetzt zueinander angeordneten Plattenteilen und Aufnahmekammern nach dem Oberbegriff des Anspruchs 1, siehe z.B. das Dokument DE 10 2009 032701 A1.

Diese Bodenplatten werden insbesondere in losem Erdreich, Sand, Sumpf, Matsch, Rasenflächen, Sportanlagen, Reitanlagen, begrünten Fuß- und Fahrwegen, Parkflächen und dgl. zur Verbesserung der Tragfähigkeit eingesetzt. Dabei weisen die Aufnahmekammern zur Unterseite hin gleich hohe Seitenwände auf, die mit einem Boden abgeschlossen sind.

Aus der DE 29 707 193 U1 ist eine als Rasengitterplatte gekennzeichnete Auflageplatte bekannt, die eine rechteckige Grundform aufweist und wabenförmige Kammern mit gleich hohen Seitenwänden trägt. Die Kammern weisen zugeordnete Drainageöffnungen auf. Die Auflageplatte ist zudem mit Bodenankern versehen, die die Verankerung im Boden verbessern. Die Verankerung einer derartigen Auflageplatte im Boden ist zwar ausreichend, doch die Drainageöffnungen können nicht für eine ausreichende Entwässerung sorgen, wenn es sich um ein wasserreiches Erdgebiet handelt.

Wie die WO 02/44474 A1 zeigt, ist auch eine Rasengitterplatte bekannt, bei der eine Platte mehrere zur Oberseite hin offene Drainageöffnungen aufweist, die unten in Krallen auslaufen. Diese Rasengitterplatte wird in den Erdboden eingerüttelt und zwar so weit, bis die Unterseite der Platte mit der Erdoberfläche auf gleicher Höhe liegt. Beim Weiterrütteln wird dann das Erdmaterial in den Drainageöffnungen verdichtet und so ein ausgezeichneter Form- und Kraftschluss mit dem Erdreich erreicht. Von einer Entwässerung der Auflageplatte beim Verankern in einem wasserreichen Erdgebiet ist nichts ausgesagt. Es wird lediglich die Verankerung im Erdreich verbessert.

Durch die US 6779946 B1 ist eine dreiteilige, aber auch zu einer Einheit gießbare Auflageplatte bekannt, die aus einer perforierten Deckplatte, einer perforierten Bodenplatte und einem dazwischen liegenden, Kammern bildenden Abstandsglied besteht. Die Kammerwände sind mit ovalen Durchbrüchen versehen, um eine Flüssigkeitsverbindung zwischen den Kammern zu ermöglichen. Die Durchbrüche sind in allen vier Kammerwänden, und je eine Aufnahmekammer ist in den Eckbereichen der Auflageplatte angeordnet. Die Durchbrüche dienen zur Wasserhaltung und -verteilung innerhalb der Auflageplatte. Eine Entwässerung in der horizontalen Ebene nach außen wird nicht angesprochen.

Ferner sind durch die DE 29707770 U1, GB 2459920 A und US 20090031658 A1 Auflageplatten bzw. Fliesen bekannt, bei denen als Mittel für die Verbindung benachbarter Auflageplatten abstehende Verbindungslaschen mit Rastelementen und Verbindungsaufnahmen mit Rastaufnahmen an den Außenseiten der Auflageplatte angeformt sind.

Diese bekannten, als Bodenplatte verwendeten Platten haben den Nachteil, dass bei einer großflächigen Aneinanderreihung von gleichen Bodenplatten keine ausreichende Tragfestigkeit erreicht wird. Die miteinander verbundenen Bodenplatten sind nicht kippsicher miteinander verbunden und bilden keine starre ebene Einheit im Verbindungszustand.

Es ist Aufgabe der Erfindung, eine Bodenplatte der eingangs erwähnten Art so weiterzubilden, dass eine großflächige Einheit aneinander gereihter Bodenplatten gleicher Bauart eine starre ebene Einheit bildet. Diese Einheit soll eine absolut kippsichere Verbindung der Bodenplatten in der Horizontalen aufweisen.

Die gestellte Aufgabe wird durch die Merkmale des Anspruchs 1 gelöst.

Die Erfindung geht von einer Bodenplatte mit in Reihen und Spalten versetzt zueinander angeordneten quadratischen Plattenteilen und quadratischen Aufnahmekammern aus, wobei die Aufnahmekammern zur Unterseite der Bodenplatte hin Seitenwände aufweisen, die mit einem Boden abgeschlossen sind, und wobei die Plattenteile und die Aufnahmekammern so verteilt sind, dass in allen Eckbereichen der Bodenplatte jeweils Plattenteile oder Aufnahmekammern angeordnet sind und wobei zur Verbindung gleich ausgebildeter Bodenplatten an allen Außenseiten der Bodenplatten im Anschluss an die Plattenteile Teil-Aufnahmekammern mit halbem Querschnitt und im Anschluss an die Aufnahmekammern Teil-Plattenteile mit halbem Querschnitt angeformt sind, wobei die Teil-Aufnahmekammern mit über die Unterseite hinaus verlängerten Seitenwänden versehen sind und Bodenanker bilden.

Damit derartig ausgebildete Bodenplatten großflächig zu einer starren, kippsicheren Einheit verbunden werden können, sieht die Erfindung vor, dass an zwei benachbarten gleichen Außenseiten der Bodenplatten an die Außenseiten der verlängerten Seitenwände Schlaufen angeformt sind, die eingesteckte Seitenwände von Teil-Aufnahmekammern einer gleich ausgebildeten Bodenplatte satt umschließen, die Seitenwände der Bodenanker beider Bodenplatten verspannen und die Bodenplatten in einer starren Einheit kippsicher festlegen.

Auf diese Weise können Bodenplatten einer einheitlichen Ausgestaltung zu einer großflächigen kippsicheren Einheit miteinander verbunden werden.

Vorteilhafte Weiterbildungen der Bodenplatten sind den Unteransprüchen zu entnehmen.

Die Verbindung gleich ausgebildeter Bodenplatten kann im Bereich der Teil-Aufnahmekammern dadurch verbessert werden, dass die Seitenwände der Teil-Aufnahmekammern in Einsteckrichtung leicht verengend geneigt sind und dass auch die Seitenwände der Schlaufen entsprechend geneigt sind.

Nach einer weiteren Ausgestaltung schließen sich die Innenflächen der Seitenwände der Schlaufen bündig an die Außenseiten der verlängerten Seitenwände der Teil-Aufnahmekammern an. Die Seitenwände der in die Schlaufen eingesteckten Teil-Aufnahmekammern ohne Schlaufen aneinander gereihter Bodenplatten bilden dann als Hohlkörper ausgebildete Bodenanker.

Die Außenseiten der Teilplatten der Bodenplatten sind mit Mitteln versehen, die im Bereich der Aufnahmekammern ein Verbinden mit den Teil-Plattenteilen gleich ausgebildeter Bodenplatten ermöglichen und verbessern.

Die Verbindung kann dabei dadurch realisiert werden, dass sich an die zwei anderen benachbarten Außenseiten der Bodenplatten an die Aufnahmekammern Teil-Plattenteile mit halbem Querschnitt anschließen, die mit Verbindungslaschen und Rastelementen versehen sind, und dass die gegenüberliegenden Außenseiten der Teil-Plattenteile der Bodenplatten mit Verbindungsaufnahmen und Rastaufnahmen für die Verbindungslaschen und die Rastaufnahmen versehen sind.

Bei einer Bodenplatte mit an allen Ecken angeordneten Aufnahmekammern sind im Eckbereich der Teil-Plattenteile Teilböden mit einem Viertel des Querschnitts wie die Böden der Aufnahmekammern vorgesehen, die im Bereich der Böden der Aufnahmekammern angeordnet sind. Auf diese Weise werden die neuen Eckbereiche der aneinander angereihten Bodenplatten als zusammengesetzte Aufnahmekammer ausgebildet, wobei die vier im Bereich der neuen Ecken zusammenstoßenden Bodenplatten jeweils eine Teil-Aufnahmekammer mit einem Viertel des Querschnitts einer Aufnahmekammer bilden.

Zumindest ein Teil oder alle Seitenwände der Aufnahmekammern und der Teil-Aufnahmekammern sind mit Durchbrüchen versehen, die durchgehende Entwässerungskanäle bilden. Damit ist für eine Entwässerung der durch die Bodenplatten komprimierten Bereiche des Erdreichs gesorgt.

Damit die Aneinenanderreihung mehrerer Bodenplatten und gleichzeitig der Bodenanker verbessert wird, sieht die Erfindung vor, dass an der Außenseite des Bodens jeder halben Aufnahmekammer ein über die Unterseite der Bodenplatte hinaus verlaufender Steckkörper angeformt ist, der aus einer parallelen zur zugehörigen Plattenaußenseite verlaufenden Steckseitenwand und an den Seitenenden dieser Steckseitenwand angeordneten Steckquerwänden besteht, wobei die Steckquerwände in Höhe des Bodens der halben Aufnahmekammern Lagerflansche bilden und dass an den anderen zwei benachbarten gleich ausgebildeten Außenseiten (A1, B1) der Bodenplatte anstelle der halben Außenkammern eckige Schachtkörper gebildet sind, in die die Steckkörper einer benachbarten Bodenplatte formschlüssig einsteckbar sind, wobei die Oberseite der Schmalseiten der Schachtkörper in Höhe des Bodens der Aufnahmekammern Ansätze aufweist, auf denen die Lagerflansche nach dem Zusammenstecken der Bodenplatten ruhen und wobei die Außenwand des Schachtkörpers als Bodenanker ausgebildet ist.

Gemäß einer weiteren Ausbildung der Erfindung sind bei dieser Lösung zur Erhöhung der Stabilität die Lagerflansche zur Oberseite der Bodenplatte hin durch Schrägstützen abgestützt.

Die Erfindung wird nun anhand von in Zeichnungen dargestellten Ausführungsbeispielen einer Bodenplatte näher erläutert. Es zeigen:
- Fig. 1: eine Draufsicht auf eine Bodenplatte nach der Erfindung,
- Fig. 2: eine Draufsicht auf eine Bodenplatte nach der Erfindung,
- Fig. 3: eine Seitenansicht der Bodenplatte der Fig. 2,
- Fig. 4: eine perspektivische Ansicht der Bodenplatte nach Fig. 2,
- Fig. 5: eine perspektivische Ansicht zweier Bodenplatten nach Fig. 2 von oben kurz vor dem Zusammenstecken dieser Bodenplatten und
- Fig. 6: eine perspektivische Ansicht der Bodenplatten der Fig. 5 von unten.

Wie die Ansicht nach Fig. 1 zeigt, weist die Bodenplatte vier Reihen mit je vier Aufnahmekammern 11 und drei Spalten mit je drei Aufnahmekammern 11 auf. Dabei sind die Aufnahmekammern 11 der Reihen um jeweils eine Aufnahmekammer 11 gegenüber den Aufnahmekammern 11 der Spalten versetzt. Die Bodenplatte weist dann vier Eckbereiche mit jeweils einer Aufnahmekammer 11 auf. Die Aufnahmekammern 11 weisen vier Seitenwände mit gleicher Höhe auf und sind mit einem Boden 13 abgeschlossen. Es ist deutlich erkennbar, dass im Ausführungsbeispiel alle vier Seitenwände einer Aufnahmekammer 11 mit Durchbrüchen 12 versehen sind. Diese Durchbrüche 12 bilden über die Reihen und Spalten der Aufnahmekammern 11 jeweils durchgehende Entwässerungskanäle, die für eine ausreichende Entwässerung des in den Aufnahmekammern 11 enthaltenen Erdreichs sorgen. Die Oberseite der Bodenplatte besteht aus einzelnen Plattenteilen 10, die quadratisch und miteinander verbunden sind. Wie nicht dargestellt ist, sind seitlich am Boden angeformte, nach unten weisende Bodenanker vorgesehen, wobei die horizontalen Querschnitte der Aufnahmekammern 11 und dem Bodenanker verschiedene geometrische Formen aufweisen.

Damit ist schon einmal die Aufgabe der Entwässerung gelöst. Zum Verbinden gleicher Bodenplatten sind sowohl die Reihen als auch die Spalten der Aufnahmekammern 11 mit Verbindungsmitteln versehen. Bei den Reihen steht auf der Außenseite B die Bodenplatte um ein halbes Plattenteil 10' vor, das eine Verbindungsaufnahme 16 mit einer Rastaufnahme 17 aufweist. Auf der Außenseite D der Reihen von Aufnahmekammern 11 steht ein angeformtes Teil um ein halbes Plattenteil 10' vor, das eine abstehende Verbindungslasche 14 trägt, die in eine Verbindungsaufnahme 16 einer benachbarten Bodenplatte einführbar ist. An der Unterseite der Verbindungslaschen 14 sind nicht dargestellte Rastelemente angeformt, die in eine Rastaufnahme 17 in einer Verbindungsaufnahme 16 einrastbar sind. Die Rastelemente sind als Rasthaken ausgebildet, wobei die Rastverbindung aufgrund von Bohrungen 22 in der Verbindungslasche 14 leichter herstellbar ist.

Bei den Spalten bilden Teil-Aufnahmekammern 11' den Abschluss an den Außenseiten C und D der Bodenplatte. Die Seitenwände 18, 19 und 20 dieser Teil- Aufnahmekammern 11' sind nach unten verlängert und bilden mit den Haken einen Bodenanker 21. Dies trifft auch für die Reihen zu, die die den Spalten zugeordneten Aufnahmekammern 11 miteinander verbinden. Beidseitig gehen diese Reihen in Teil-Aufnahmekammern 11' über, die mit nach unten verlängerten Seitenwänden 18, 19 und 20 versehen sind, die wiederum Haken aufweisen und damit einen Bodenanker 21 bilden.

Im Bereich der Verbindungsaufnahmen 16 mit den Rastaufnahmen 17 tragen die Teil-Plattenteile 10' Seitenwände der Außenseiten A und B, die dieselbe Höhe haben wie die Seitenwände der Aufnahmekammern 11. An diesen Seitenwänden sind federnde Lappen 25 angeformt, die für eine Verspannung der miteinander verbundenen Bodenplatten sorgen.

Wie die Fig. 1 weiterhin zeigt, sind an den benachbarten Außenseiten A und B der Bodenplatte an den Außenseiten der verlängerten Seitenwände 18, 19 und 20 Schlaufen 26 angeformt, die sich über die Seitenwände 18, 19 und 20 waagerecht hinaus über eine Abmessung erstrecken, die durch die Höhe einer Teil-Aufnahmekammer 11' gegeben ist. Die den Teil-Aufnahmekammern 11' der Bodenplatte der Außenseiten A und B gegenüberliegenden Teil-Aufnahmekammern 11' auf den Außenseiten C und D sind nicht mit Schlaufen 26 versehen.

In den Figuren 2-6 ist ein Ausführungsbeispiel gemäß einer zweiten Lösung der Erfindung dargestellt.

Wie die Ansicht nach Fig. 2 zeigt, weist die Bodenplatte vier Reihen mit je vier Aufnahmekammern 11 und drei Spalten mit je drei Aufnahmekammern 11 auf. Die Ausbildung dieser Aufnahmekammern entspricht der Aufnahmekammern 11 in Fig. 1. Gleiche Teile sind daher mit gleichen Bezugszeichen bezeichnet worden.

Zum Verbinden gleicher Bodenplatten sind sowohl Reihen als auch Spalten der Aufnahmekammern 11 mit Verbindungsmitteln versehen. Bei den Reihen steht auf der Außenseite B1 die Bodenplatte um ein halbes Plattenteil 10' vor, das eine Verbindungsaufnahme 16 mit einer Rastaufnahme 17 aufweist. Auf der Außenseite D1 der Reihen von Aufnahmekammern 11 steht ein angeformtes Teil um ein halbes Plattenteil 10" vor, das eine abstehende Verbindungslasche 14 trägt, die in eine Verbindungsaufnahme 16 einer benachbarten Bodenplatte einführbar ist. An der Unterseite der Verbindungslaschen 14 sind Rastelemente 23 (Figuren 3, 6) angeformt, die in eine Rastaufnahme 17 in einer Verbindungsaufnahme 16 einrastbar sind. Die Rastelemente sind als Rasthaken ausgebildet, wobei die Rastverbindungen aufgrund von Bohrungen 22 in der Verbindungslasche 14 leichter herstellbar sind.

Bei den Spalten bilden halbe Aufnahmekammern 11₁ den Abschluss an den Außenseiten C1 und D1 der Bodenplatte. Diese halben Aufnahmekammern 11₁ sind mit einem Querschnitt versehen, der gegenüber den innen in der Bodenplatte liegenden Aufnahmekammern 11 verkleinert ist. An der Außenseite des Bodens jeder halben Aufnahmekammer 11₁ ist ein über die Unterseite der Bodenplatten hinausragender Steckkörper 24 angeformt, der aus einer parallel zur zugehörigen Plattenaußenseite C1 bzw. D1 verlaufenden Steckseitenwand 29 und zwei an den Seitenenden dieser Steckseitenwand angeordneten Steckquerwänden 30, 31 besteht. Diese Steckquerwände bilden in Höhe des Bodens der halben Aufnahmekammern 11₁ Lageflansche 32,33.

An den anderen beiden benachbarten, gleich ausgebildeten Außenseiten A1, B1 der Bodenplatte sind anstelle von halben Aufnahmekammern eckige Schachtkörper 34 gebildet, in die die Steckkörper 24 einer benachbarten Bodenplatte formschlüssig einsteckbar sind. Dabei weist die Oberseite der Schmalseiten des Schachtkörpers 34 in Höhe der Böden der Aufnahmekammern Absätze 35, 36 auf, auf denen die Lagerflansche 32, 33 (einer anderen Bodenplatte) nach dem Zusammensteckender Bodenplatten ruhen. Die Außenwand 37 des Schachtkörpers 34 ist dabei als Bodenanker 38 ausgebildet.

Die Lagerflansche 32, 33 können dabei zur mechanischen Verstärkung zur Oberseite der Bodenplatte hin durch Schrägstützen 39, 40 abgestützt werden.

Die Figuren 4-6 geben die Bodenplatten in perspektivischer Ansicht anschaulicher wieder. Die Figuren 5 und 6 zeigen dabei zwei Bodenplatten BP1 mit den Seiten A1-D1 und BP2 mit den Seiten A2-D2.

## Patentansprüche

1. Bodenplatte mit in Reihen und Spalten versetzt zueinander angeordneten Plattenteilen (10) und Aufnahmekammern (11), wobei die Aufnahmekammern (11) zur Unterseite der Bodenplatte hin Seitenwände aufweisen, die mit einem Boden (13) abgeschlossen sind, und wobei die Plattenteile (10) und die Aufnahmekammern (11) so verteilt sind, dass in allen Eckbereichen der Bodenplatten jeweils Plattenteile (10) oder Aufnahmekammern (11) angeordnet sind, wobei zur Verbindung gleich ausgebildeter Bodenplatten an allen Außenseiten (A, B, C, D) der Bodenplatten im Anschluss an die Plattenteile (10) Teil-Aufnahmekammern (11') mit halbem Querschnitt und im Anschluss an die Aufnahmekammern (11) Teilplatten (10') mit halbem Querschnitt angeformt sind, wobei die Teil-Aufnahmekammern (11') mit über die Unterseite der Bodenplatten hinaus verlängerten Seitenwänden (18, 19, 20) versehen sind und Bodenanker (21) bilden,
**dadurch gekennzeichnet, dass** an zwei benachbarten gleichen Außenseiten (A, B) der Bodenplatte an die Außenseiten der verlängerten Seitenwände (18, 19, 20) Schlaufen (26) angeformt sind, die in der Lage sind eingesteckte verlängerte Seitenwände von Teil-Aufnahmekammern (11') einer anschließenden gleich ausgebildeten Bodenplatte satt umzuschließen, die Seitenwände der Bodenanker (21) beider Bodenplatten zuverspannen und die Bodenplatten in einer starren Einheit kippsicher festzulegen.

2. Bodenplatte nach Anspruch 1,
**dadurch gekennzeichnet,**
**dass** die Seitenwände (18, 19, 20) der Teil-Aufnahmekammern (11') der Bodenplatten in Einsteckrichtung leicht verengend geneigt sind und die Verbindung gleich ausgebildeter Bodenplatten über entsprechend geneigte Seitenwände (27, 28, 29) der Schlaufen (26) verbessern.

3. Bodenplatte nach Anspruch 1 und 2,
**dadurch gekennzeichnet,**
**dass** die Innenflächen der Seitenwände (27, 28, 29) der Schlaufen (26) sich bündig an die Außenseiten der verlängerten Seitenwände (18, 19, 20) der Teil-Aufnahmekammern (11') anschließen und
**dass** die Seitenwände (18, 19, 20) der in die Schlaufen (26) eingesteckten Teil-Aufnahmekammern (11') ohne Schlaufen (26) aneinander gereihter Bodenplatten als Hohlkörper ausgebildete Bodenanker (21) bilden.

4. Bodenplatte nach Anspruch 1 bis 3
**dadurch gekennzeichnet,**
**dass** die Außenseiten (C, D) der Teilplatten (10') der Bodenplatten mit Mitteln (14, 15) versehen sind, die im Bereich der Aufnahmekammern (11) ein Verbinden mit den Teil-Plattenteilen (10') gleich ausgebildeter Bodenplatten ermöglichen und verbessern.

5. Bodenplatte nach Anspruch 4,
**dadurch gekennzeichnet,**
**dass** sich an die zwei anderen benachbarten Außenseiten (C, D) der Bodenplatten an die Aufnahmekammern (11) Teil-Plattenteile (10') mit halbem Querschnitt anschließen, die mit Verbindungslaschen (14) und Rastelementen (15) versehen sind, und
**dass** die gegenüberliegenden Außenseiten (A, B) der Teil-Plattenteile (10') der Bodenplatten mit Verbindungsaufnahmen (16) und Rastaufnahmen (17) für die Verbindungslaschen (14) und Rastelemente (15) versehen sind.

6. Bodenplatte nach Anspruch 1 bis 5,
**dadurch gekennzeichnet,**
**dass** bei einer Bodenplatte mit an allen Ecken angeordneten Aufnahmekammern (11) im Eckbereich der Teil-Plattenteile (10') Teilböden (13") mit einem Viertel des Querschnitts wie die Böden (13) der Aufnahmekammern (11) vorgesehen sind, die im Bereich der Böden (13) der Aufnahmekammern (11) angeordnet sind.

7. Bodenplatte nach Anspruch 1 bis 6,
**dadurch gekennzeichnet,**
**dass** zumindest ein Teil oder alle Seitenwände der Aufnahmekammern (11) und der Teil-Aufnahmekammern (11') mit Durchbrüchen (12) versehen sind, die durchgehende Entwässerungskanäle bilden.

8. Bodenplatte nach Anspruch 1,
**dadurch gekennzeichnet,**
**dass** an der Außenseite des Bodens jeder halben Aufnahmekammer (11₁) ein über die Unterseite der Bodenplatte hinaus verlaufender Steckkörper (24) angeformt ist, der aus einer parallel zur zugehörigen Plattenaußenseite verlaufenden Steckseitenwand (29) und zwei an den Seitenenden dieser Steckseitenwand (29) angeordneten Steckquerwänden (30, 31) besteht, wobei die Steckquerwände (30, 31) in Höhe des Bodens der halben Aufnahmekammern (11₁) Lagerflansche (32, 33) bilden und dass an den anderen zwei benachbarten, gleich ausgebildeten Außenseiten (A1, B1) der Bodenplatte anstelle von halben Aufnahmekammern (11₁) eckige Schachtkörper (34) gebildet sind, in die die Steckkörper (24) einer benachbarten Bodenplatte (BP2) formschlüssig einsteckbar sind, wobei die Oberseite der Schmalseiten der Schachtkörper (34) in Höhe des Bodens der Aufnahmekammern (11₁) Ansätze (35, 36) auf- 3 weist, auf denen die Lagerflansche (32, 33) nach dem Zusammenstecken der Bodenplatten ruhen und wobei die Außenwand (37) des Schachtkörpers (34) als Bodenanker (38) ausgebildet ist.

9. Bodenplatte nach Anspruch 8,
**dadurch gekennzeichnet,**
**dass** die Lagerflansche (32, 33) zur Oberseite der Bodenplatte hin durch Schrägstützen (39, 40) abgestützt sind.

## Claims

1. Base plate with sub-plates (10) and receiving chambers (11) offset in rows and columns with respect to each other, wherein the receiving chambers (11) on the underside of the base plate have side walls which terminate with a base (13), and wherein the said sub-plates (10) and the receiving chambers (11) are so disposed that sub-plates (10) or the receiving chambers (11) are arranged in all the corner regions of the base plate,
wherein,
sub-receiving chambers (11') with a half cross-section are connected to the receiving chamber (11) sub-plates (10') with a half cross-section for connecting identically-formed base plates on all outer sides (A, B, C, D) of the base plate connected to the sub-plates (10), , wherein the sub-receiving chambers (11') are provided with side walls (18, 19, 20) extending outwards via the underside of the base plate to form the base anchor (21), **characterized in that** straps (26) are formed on the outside of the extended side walls (18, 19, 20) on two adjacent identical outer sides (A, B) of the base plate, which are positioned to completely encircle the inserted extended sidewalls of sub-receiving chambers (11') of an associated identically-formed base plate, wherein the side walls of the ground anchor (21) brace both base plates and secure the base plates against tilting in a rigid unit.

2. Base plate according to claim 1,
**characterized in that**,
the side walls (18, 19, 20) of the sub-receiving chambers (11') of the base plates are slightly inclined and narrow in the direction of insertion, which improves the connection of identically-formed base plates with correspondingly inclined side walls (27, 28, 29) of the straps (26).

3. Base plate according to claim 1 and 2,
**characterized in that**,
the inner surfaces of the side walls (27, 28, 29) of the straps (26) extend flush with the outer sides of the extended side walls (18, 19, 20) of the sub-receiving chambers (11'), and
the side walls (18, 19, 20) of the sub-receiving chambers (11') inserted in the straps (26) form the base plates aligned with one another as base anchors (21) in the form of hollow bodies without straps (26).

4. Base plate according to claim 1 to 3
**characterized in that**,
the outer sides (C, D) of the sub-plates (10') of the base plates are provided with means (14, 15), which enable and improve connection with the sub-plates (10') in the receiving chambers (11) of identically-formed base plates.

5. Base plate according to claim 4,
**characterized in that**,
the base plates are connected to the receiving chamber (11) sub-plates (10') with half cross-section on the other two adjacent outer sides (C, D), wherein the sub-plates (10') are provided with connecting pieces (14) and locking elements (15), and
the opposing outer sides (A, B) of the sub-plates (10') of the base plates are provided with connecting receivers (16) and locking receivers (17) for the connecting pieces (14) and the locking elements (15).

6. Base plate according to claim 1 to 5,
**characterized in that**,
in the case of a base plate with receiving chambers (11) arranged in all the corners, sub-bases (13") with a quarter of the cross-section are provided as the bases (13) of the receiving chambers (11) in the corner regions of the sub-plates (10'), and are arranged in the region of the bases (13) of the receiving chambers (11).

7. Base plate according to claim 1 to 6,
**characterized in that**,
at least a part or all of the side walls of the receiving chambers (11) and the sub-receiving chambers (11') are provided with openings (12) which form the continuous drainage channels.

8. Base plate according to claim 1,
**characterized in that**,
a plug-in body (24), extending beyond the underside of the base plate is formed on the outside of the base of each half receiving chamber (11₁), comprises a plug-in side wall (29) extending parallel to the associated plate outer face, and two plug-in transverse walls (30, 31) at the side ends of these plug-in side walls (29),
wherein the plug-in transverse walls (30, 31) form bearing flanges (32, 33) with half the height of the base of the receiving chambers (11₁), and wherein square shaft bodies (34) instead of half receiving chambers (11₁) are formed on the other two adjacent identically-formed external sides (A1, B1) of the base plate, into which the plug-in body (24) of an adjacent base plate (BP2) is positively inserted, wherein the upper side of the narrow sides of the shaft body (34) has lugs (35, 36) at the height of the base of the receiving chambers (11₁) on which the bearing flanges (32, 33) rest after the plugging together of the base plates, and wherein the outer wall (37) of the shaft body (34) is designed as a ground anchor (38).

9. Base plate according to claim 8,
**characterized in that**,
the bearing flanges (32, 33) are supported on the upper side of the base plate by angular supports (39, 40).

## Revendications

1. plaque de fond mise en rangées et en colonnes placée en parties de plaque (10) et en chambres réceptrices (11), où les chambres réceptrices (11) sur le côté inférieur de la plaque de fond présentent des parois latérales revêtis de sol (13) et où les parties de plaque (10) et les chambres réceptrices (11) sont réparties de sorte que les parties de plaque (10) ou les chambres réceptrices (11) dans toutes les zones de coin des plaques de fond sont de sorte caractérisées que des chambres réceptrices partielles (11), en connexion avec des plaques de fond de configuration identique sur les côtés extérieures (A,B,C,D) des plaques de fond suite aux parties de plaque (10) dans une section semi-transversale et suite aux chambres réceptrices (11) et des plaques partielles (10) dans une section semi-transversale, sont moulées où les chambres réceptrices partielles (11) sont pourvues de parois latérales bien au-delà du côté inférieure des plaques de fond et prolongées au niveau des parois latérales (18,19,20) formant un ancrage au sol (21), au niveau des deux côtés extérieures avoisinants (A,B) des plaques de fond, aux côtés extérieures des parois latérales prolongées (18,19,20), aux boucles (26), entourer abondamment les parois latérales enfichées (18,19,20) des chambres réceptrices partielles (11) d'une plaque de fond de configuration identique ultérieure, serrer les parois latérales (18,19,20) de l'ancrage au sol (21) des deux plaques de fond et fixer les plaques de fond dans une unification rigide anti-pivotement.

2. Plaque de fond selon revendication 1 est caractérisée de sorte que
Les parois latérales (18,19,20) des chambres réceptrices partielles (11) des plaques de fond sont en emmanchement légèrement rétrécis inclinées et améliorer la connexion des plaques de fond de configuration identique en conséquence des parois latérales (27,28,29) inclinées des boucles (26).

3. Plaque de fond selon revendication 1 et 2 est caractérisée de sorte que Les surfaces intérieures des parois latérales (27,28,29) des boucles (26) rejoignent à fleur les surfaces extérieures des parois latérales prolongées (18,19,20) des chambres réceptrices partielles (11) et que les parois latérales (18,19,20) des chambres réceptrices partielles (11) enfichées dans les boucles (26) sans boucles (26) aux plaques de fond alignées forment en tant que corps creux l'ancrage au sol (21).

4. Plaque de fond selon revendication 1 jusqu'à 3 est caractérisée de sorte que Les surfaces extérieures (C,D) des plaques partielles (10) des plaques de fond sont pourvues d'agents (14,15,16,17) qui permettent et améliorent au niveau des chambres réceptrices (11) une connexion avec les parties des plaques partielles (10) des plaques de fond de configuration identique.

5. Plaque de fond selon revendication 4 est caractérisée de sorte que Les parties des plaques partielles (10) se laissent brancher aux surfaces extérieures avoisinantes (C,D) des plaques de fond aux chambres réceptrices (11) en section semi-transversale qui sont pourvues de pattes de liaison (14) et d'éléments d'encliquetage (15) et que les surfaces extérieures opposées (A,B) des parties des plaques partielles (10) des plaques de fond sont pourvues de sièges de raccordement (16) et de logements d'arrêt (17) pour les pattes de liaison (14) et pour les éléments d'encliquetage.

6. Plaque de fond selon revendication 1 jusqu'à 5 est caractérisée de sorte que Les fonds partiels (13) de la plaque de fond sont prévus au niveau de tous les coins des chambres réceptrices (11) placées à la zone d'angle des parties des plaques partielles (10) avec un quart en section semi-transversale comme les fonds (13) des chambres réceptrices (11) eux aussi placées au niveau des fonds (13) des chambres réceptrices (11).

7. Plaque de fond selon revendication 1 jusqu'à 6 est caractérisée de sorte qu' Une partie au minimum ou le cas échéant toutes les parois latérales des chambres réceptrices (11) et les chambres réceptrices partielles (11) sont pourvues d'ouvertures (12) qui forment des canaux de drainage continus.

8. Plaque de fond selon revendication 1 est caractérisée de sorte qu' Un bloc de fixation (24) s'étendant au-delà du côté inférieur de la plaque de fond se forme au côté extérieur du fond de chaque chambre réceptrice partielle (11) qui se compose d'une paroi latérale enfichable (29) parallèlement à la surface extérieure de la plaque associée et de deux parois transversales enfichables disposées (30,31) aux extrémités latérales de cette paroi latérale enfichable (29) où les parois transversales enfichables (30,31) à la hauteur du fond des chambres réceptrices (11) forment une bride de montage (32,33) et qu'au niveau des deux autres surfaces extérieures avoisinantes de configuration identique (A1,B1) de la plaque de fond à la place des chambres réceptrices partielles (11) des corps verticales (34) se forment où les blocs de fixation (24) d'une plaque de fond avoisinante (BP2) sont enfichés par liaison de forme où le côté supérieur des petits côtés des corps verticales (24) à la hauteur du fond des chambres réceptrices (11) présentant des racines (35,36) sur lesquelles la bride de montage (32,33) se fait reposer après l'emmanchement et où la paroi extérieure (37) du corps vertical (34) se laisse réaliser sous forme d'ancrage au sol (38).

9. Plaque de fond selon revendication 8 est caractérisée de sorte que La bride de montage (32,33) est supportée au côté supérieur de la plaque de fond grâce à des colonnes inclinées (39,40).
